# EUROPÄISCHE PATENTSCHRIFT

(11) **EP 2 627 208 B1**
(45) Veröffentlichungstag und Bekanntmachung des Hinweises auf die Patenterteilung: **22.07.2015**
(21) Anmeldenummer: 11773653.8
(22) Anmeldetag: 07.10.2011
(51) Int. Cl.: A44B 11/26, A44B 11/25

(54) **SCHNALLE**
BUCKLE
BOUCLE

(30) Priorität: 14.10.2010 AT 17032010
(43) Veröffentlichungstag der Anmeldung: 21.08.2013
(73) Patentinhaber: ABA Hörtnagl GmbH, 6166 Fulpmes (AT)
(72) Erfinder: HÖRTNAGL, Andreas, A-6166 Fulpmes (AT)
(74) Vertreter: Fechner, Thomas
(86) Internationale Anmeldenummer: PCT/AT2011/000420
(87) Internationale Veröffentlichungsnummer: WO 2012/048356

(56) Entgegenhaltungen:
- CN-U- 201 445 021
- CN-U- 201 541 856
- US-A1- 2003 074 772
- US-A1- 2007 266 746
- US-A1- 2009 100 652
- US-A1- 2011 107 565
- US-B1- 6 560 830

## Beschreibung

Die vorliegende Erfindung betrifft eine Schnalle mit einem ersten Schnallenbauteil und mit zumindest einem zweiten Schnallenbauteil, wobei das erste Schnallenbauteil zumindest einen Riegel aufweist, welcher zwischen einer Verriegelungsstellung des Riegels und einer Entriegelungsstellung des Riegels hin und her bewegbar ist, wobei in einer Verbindungsstellung der Schnallenbauteile der Riegel in seiner Verriegelungsstellung eine Verriegelungsfläche des zweiten Schnallenbauteils zur Verriegelung der beiden Schnallenbauteile miteinander hintergreift und der Riegel zum Trennen der Schnallenbauteile in seine Entriegelungsstellung bewegbar ist, wobei das zweite Schnallenbauteil zumindest einen Gegenriegel aufweist, welcher zwischen einer Verriegelungsstellung des Gegenriegels und einer Entriegelungsstellung des Gegenriegels hin und her bewegbar ist.

Schnallen der genannten Art sind heutzutage in einer Vielzahl von Ausgestaltungsformen bekannt. Beispiele von gattungsgemäßen Schnallen gehen aus der CN 201 541 856 U, der US 2009/100652 A1, der US 2011/107565 A1 oder der US 6,560,830 B1 hervor. Sie werden in unterschiedlichsten Einsatzgebieten verwendet, insbesondere wenn es darum geht, zwei Gurte oder Bänder lösbar miteinander zu verbinden. Beispiele für Anwendungsbereiche sind der Bergsport, die Arbeitssicherheit usw.

In einigen dieser Einsatzbereiche müssen die Schnallen einerseits einfach und mit möglichst wenig Kraftaufwand bedienbar sein, um die Schnallenbauteile voneinander zu trennen. Andererseits sollen die Schnallen, wenn sie sich in der Verbindungsstellung befinden, in der Verriegelungsstellung des Riegels aber auch große Zugbelastungen aushalten. Ein ungewolltes bzw. versehentliches oder überlastbedingtes Öffnen der Verbindung zwischen den Schnallenbauteifen ist in vielen Anwendungsbereichen unbedingt zu vermeiden.

Aus diesem Grund weisen gattungsgemäße Schnallen oftmals einen Riegel am ersten Schnallenbauteil, der in seiner Verriegelungsstellung mit einem Gegenriegel am zweiten Schnallenbauteil gegen ein versehentliches Öffnen gesichert werden kann, auf. Die dadurch gesteigerte Betriebssicherheit geht beim Stand der Technik aber zumeist auf Kosten der einfachen Bedienbarkeit, da Riegel und Gegenriegel getrennt voneinander bedient werden müssen. Normalerweise muss bei einer vollständig geschlossenen und gesicherten Schnalle beim Öffnungsvorgang zunächst der Gegenriegel mit den Fingern einer Hand in seine Entriegelungsstellung bewegt und in dieser gehalten werden, damit im Anschluss der Riegel mit den Fingern der anderen Hand in seine Entriegelungsstellung bewegt werden kann und somit die Schnallenbauteile voneinander getrennt werden können.

Aufgabe der Erfindung ist es, hinsichtlich der einfachen Bedienbarkeit eine Verbesserung vorzuschlagen und eine möglichst einfach bedienbare, gleichzeitig aber sehr betriebssichere Schnalle der oben genannten Art bereitzustellen.

Dies wird erfindungsgemäß erreicht, indem ein Gehäuse der Schnalle, vorzugsweise des zweiten Schnallenbauteils, zumindest eine gemeinsame, von außen zugängliche Eingriffsöffnung aufweist und der Riegel und der Gegenriegel jeweils zumindest eine Betätigungsfläche aufweisen, wobei die Betätigungsflächen in der Verbindungsstellung der Schnallenbauteile und in der Verriegelungsstellung des Riegels und des Gegenriegels von außen durch die Eingriffsöffnung von Hand betätigbar sind.

Grundsätzlich ist es denkbar, dass das erste Schnallenbauteil ebenfalls eine Verriegelungsfläche aufweist, welche in der Verriegelungsstellung des Gegenriegels von diesem hintergriffen wird. Besonders bevorzugte Ausgestaltungsformen der Erfindung sehen vor, dass der Gegenriegel zumindest eine Stützfläche aufweist und in seiner Verriegelungsstellung mit seiner Stützfläche den oder zumindest einen der Riegel in dessen Verriegelungsstellung arretiert. Mit anderen Worten ist bei diesen Ausgestaltungsformen somit vorgesehen, dass die Stützfläche des Gegenriegels den Riegel, wenn sowohl Riegel als auch Gegenriegel sich in der jeweiligen Verriegelungsstellung befinden, so abstützt, dass der Riegel nicht mehr in seine Entriegelungsstellung bewegt werden kann. In diesen Ausgestaltungsformen muss dann somit der Gegenriegel zuerst oder zumindest gleichzeitig mit dem Riegel von seiner Verriegelungsstellung in seine Entriegelungsstellung gebracht werden, damit der Riegel in seine Entriegelungsstellung bewegt werden kann. Nur wenn Riegel und Gegenriegel beide entsprechend betätigt werden, können die Schnallenbauteile voneinander getrennt werden.

Der Vollständigkeit halber wird darauf hingewiesen, dass auch, wenn in den Ansprüchen vom Riegel und vom Gegenriegel stellenweise nur im Singular die Rede ist, verschiedenste Ausgestaltungsformen denkbar sind. Das erste Schnallenbauteil kann einen aber auch mehrere, wie z. B. zwei, vier oder sechs Riegel der geschilderten Art aufweisen. Das Gleiche gilt auch für das zweite Schnallenbauteil. Auch dieses kann einen, aber auch zwei oder mehr Gegenriegel aufweisen, welche in der geschilderten Art und Weise funktionieren bzw. mit einem Riegel oder mehreren Riegeln des ersten Schnallenbauteils zusammenwirken.

Unter der Verbindungsstellung der Schnallenbauteile wird die Stellung verstanden, in der die Schnallenbauteile so weit aneinander und/oder ineinandergreifend in Kontakt miteinander gebracht worden sind, dass der Riegel in seine Verriegelungsstellung gebracht werden kann oder diese, wenn er nicht, insbesondere durch Kräfte von außen, davon abgehalten wird, automatisch einnimmt. Die Tatsache, dass die Schnallenbauteile sich in dieser Verbindungsstellung befinden, sagt aber noch nichts über die tatsächliche Stellung des Riegels und/oder des Gegenriegels aus. Beide können in entsprechenden Ausführungsbeispielen sich in der Verbindungsstellung der Schnallenbauteile sowohl in ihrer Verriegelungsstellung als auch in ihrer Entriegelungsstellung befinden. Günstigerweise ist jedoch vorgesehen, dass der Riegel und/oder der Gegenriegel vorgespannt ist bzw. sind und in der Verbindungsstellung der Schnallenbauteile automatisch die, vorzugsweise jeweilige, Verriegelungsstellung einnimmt bzw. einnehmen, sofern er bzw. sie nicht, insbesondere durch von außen wirkende Kräfte, daran gehindert wird bzw. werden.

Die Verriegelungsstellung des Riegels ist die Stellung, in der dieser die ihm zugeordnete Verriegelungsfläche des zweiten Schnallenbauteils hintergreift. Die Entriegelungsstellung des Riegels ist diejenige Stellung, in der der Riegel die Verriegelungsfläche des zweiten Schnallenbauteils freigibt. Damit die Schnallenbauteile voneinander getrennt werden können, muss sich der Riegel bzw. müssen sich alle Riegel des ersten Schnallenbauteils somit in der Entriegelungsstellung befinden. Die Verriegelungsstellung des Gegenriegels ist diejenige Stellung, in der der Gegenriegel den Riegel in dessen Verriegelungsstellung arretiert oder eine entsprechende Verriegelungsfläche des ersten Schnallenbauteils hintergreift. Die Entriegelungsstellung des Gegenriegels ist jeweils die Stellung, in der er die genannten Bauteile freigibt. Das Hintergreiferi des jeweiligen Schnallenbauteils mit Riegel und/oder Gegenriegel wie auch das Arretieren des Riegels in dessen Verriegelungsstellung mittels der Stützfläche des Gegenriegels erfolgt günstigerweise über einen entsprechenden Formschluss, Der Begriff des Hintergreifens ist in seiner allgemeinsten Fassung auch im Sinne von fixieren bzw. befestigen zu verstehen.

In der Regel sind die Schnallenbauteile so ausgebildet, dass eines der Schnallenbauteile einen männlichen, nach außen vorstehenden Fortsatz aufweist, mit dem es in eine entsprechende Ausnahme des anderen Schnallenbauteils in der Verbindungsstellung der beiden Schnallenbauteile eingreift bzw. eingeführt ist. In diesem Sinne ist es üblich, von einem männlichen und einem weiblichen Schnallenbauteil zu sprechen. Es sind bei der Erfindung aber auch Mischformen denkbar, bei der beide Schnallenbauteile entsprechende Vorsprünge und Ausnehmungen aufweisen, mit denen sie dann jeweils in der Verbindungsstellung ineinander greifen.

In bevorzugten Ausgestaltungsformen ist vorgesehen, dass das erste Schnallenbauteil zumindest ein elastisches Rückstellelement aufweist, welches den Riegel in Richtung seiner Verriegelungsstellung vorspannt. Das Gleiche gilt günstigerweise auch für das zweite Schnallenbauteil bzw. den Gegenriegel. Auch hier ist somit günstigerweise vorgesehen, dass das zweite Schnallenbauteil zumindest ein elastisches Rückstellelement aufweist, welches den Gegenriegel in Richtung seiner Verriegelungsstellung vorspannt. Die Rückstellelemente sind jeweils günstigerweise so ausgelegt, dass sie, sobald Riegel und/oder Gegenriegel freigegeben werden, diese mittels ihrer elastischen Rückstellkräfte wieder in die jeweilige Verriegelungsstellung zurückbewegen. Die elastischen Rückstellelemente können sehr unterschiedlich ausgebildet sein. Es kann sich um Federn, insbesondere Schraubenfedern, Blattfedern oder dergleichen, aber auch um Körper aus Elastomer wie z.B. Gummiringe handeln, nur um einige Beispiele zu nennen. Die elastischen Rückstellelemente können aber auch in die Riegel und/oder die Gegenriegel direkt integriert sein, indem entsprechend elastisch ausgebildete Bereiche im jeweiligen Riegel und/oder Gegenriegel vorhanden sind oder diese jeweils vollständig elastisch ausgebildet sind. Der Riegel ist günstigerweise in öder an einem Gehäuse des ersten Schnallenbauteils bewegbar, vorzugsweise schwenkbar, gelagert. Der Gegenriegel hingegen ist günstigerweise in oder an einem Gehäuse des zweiten Schnallenbauteils bewegbar, vorzugsweise verschiebbar, gelagert. Besonders bevorzugte Ausgestaltungsformen sehen vor, dass der Gegenriegel zwischen seiner Verriegelungsstellung und seiner Eritriegelungsstellung hin und her verschiebbar ist, während der Riegel günstigerweise zwischen seiner Verriegelungsstellung und seiner Entriegelungsstellung hin und her verschwenkbar ist. Der Riegel kann z. B. ein um eine Schwenkachse schwenkbar gelagertes, in sich starres Bauteil sein. Alternativ und/oder auch zusätzlich ist es aber auch denkbar, dass der Riegel ein in sich elastisch biegbares Bauteil ist, also z. B. in Form einer Federzunge ausgebildet ist oder eine solche aufweist.

In der Verbindungsstellung der Schnallenbauteile sollen sowohl Riegel als auch Gegenriegel durch Betätigung von Hand von außen von ihrer Verriegelungsstellung in die jeweilige Entriegelungsstellung gebracht werden können. Somit ist vorgesehen, dass ein Gehäuse der Schnalle, vorzugsweise des zweiten Schnallenbauteils, zumindest eine gemeinsame, von außen zugängliche Eingriffsöffnung aufweist und der Riegel und der Gegenriegel, jeweils zumindest eine Betätigungsfläche aufweisen, wobei die Betätigungsflächen in der Verbindungsstellung der Schnallenbauteile und in der Verriegelungsstellung des Riegels und des Gegenriegels von außen durch die Eingriffsöffnung von Hand betätigbar sind.

Es sind Ausgestaltungsformen der Erfindung möglich, bei denen das erste Schnallenbauteil zumindest zwei, vorzugsweise zumindest vier, Riegel aufweist, welche in zumindest zwei verschiedenen, vorzugsweise normal aufeinander stehenden, Schwenkebenen schwenkbar gelagert sind.

Weitere Merkmale und Einzelheiten bevorzugter Ausgestaltungsformen der Erfindung werden anhand der nachfolgenden Figurenbeschreibung erläutert. Es zeigen:
Fig. 1 bis 7 Darstellungen zu einem ersten erfindungsgemäßen Ausführungsbeispiel;
Fig. 8 bis 14 Darstellungen zu einem zweiten erfindungsgemäßen Ausführungsbeispiel;
Fig. 15 bis 25 Darstellungen zu einem dritten erfindungsgemäßen Ausführungsbeispiel.

Fig. 1 zeigt zunächst eine perspektivische Darstellung des ersten Ausführungsbeispiels einer Schnalle 1. Die beiden Schnallenbauteile 2 und 3 befinden sich in Fig. 1 wie auch in den Fig. 2 bis 5 in ihrer Verbindungsstellung. Fig. 2 und 3 zeigen Draufsichten, bei denen sich sowohl die Riegel 4 als auch die Gegenriegel 6 jeweils in der Verriegelungsstellung befinden, wodurch die Schnallenbauteile 2 und 3 nicht voneinander getrennt werden können. In Fig. 3 ist die Deckplatte 20 des Gehäuses 11 des zweiten Schnallenbauteils 3 entfernt, damit man im Inneren die Stellung von Riegel 4 und Gegenriegel 6 besser sehen kann. In den Fig. 4 und 5 befinden sich sowohl Riegel 4 als auch Gegenriegel 6 in der jeweiligen Entriegelungsstellung. Durch Ziehen in die Zugrichtungen 24 können in diesen Stellungen von Riegel 4 und Gegenriegel 6 die beiden Schnallenbauteile 2 und 3 auseinander gezogen und damit voneinander getrennt werden.

Das Gehäuse 10 des ersten Schnallenbauteils 2 und das Gehäuse 11 des zweiten Schnallenbauteils 3 wie auch Riegel 4 und Gegenriegel 6 bestehen bei diesem Ausführungsbeispiel bevorzugt aus Metall, wie z.B. Aluminium oder Stahl, oder Metallfegierungen. Dies muss natürlich nicht so sein, die genannten Teile können auch zumindest zum Teil aus Kunststoff oder anderen geeigneten Werkstoffen bestehen.

In dem ersten Ausführungsbeispiel gem. der Fig. 1 bis 7 wie auch in den anderen beiden Ausführungsbeispielen weist jedes Schnallenbauteil eine Gurtaufnahme 19 auf, durch die ein jeweiliger Gurt zur Befestigung am jeweiligen Schnallenbauteil hindurchgezogen werden kann. In den dargestellten Varianten handelt es sich um die einfachste Form der Gurtaufnahme 19. Die Gurtaufnahmen 19 können natürlich auch andere Ausgestaltungsformen, wie sie beim Stand der Technik an sich bekannt sind, haben. Z. B. ist es denkbar, dass die Gurtaufnahmen 19, wie an sich bekannt, so ausgebildet sind, dass sie ein Feststellen bzw. Festklemmen des Gurtes in verschiedenen Stellungen und damit auch ein Verstellen des Gurtes erlauben. Hierzu ist es z. B. denkbar, einen zusätzlichen, parallel zu den in Fig. 5 dargestellten Zugrichtungen 24 verschiebbaren Mittelsteg in der jeweiligen Gurtaufnahmeöffnung 19 vorzusehen, um den ein entsprechender Gurt herumgefädelt und durch entsprechenden Zug in der Gurtaufnahme 19 festgeklemmt werden kann.

Die Funktionsweise der Schnalle 1 gem. des ersten Ausführungsbeispiels kann am Besten anhand der Fig. 3 und 5 erklärt werden. Wie bereits dargelegt, befinden sich die beiden Schnallenbauteile 2 und 3 in beiden Darstellungen in ihrer Verbindungsstellung, in der sie vollständig ineinander eingeschoben sind. In Fig. 3 befinden sich sowohl Riegel 4 als auch Gegenriegel 6 in der jeweiligen Verriegelungsstellung. In Fig. 5 befinden sich Riegel 4 und Gegenriegel 6 in der jeweiligen Entriegelungsstellung, in der die Schnallenbauteile 2 und 3 durch Auseinanderziehen in Zugrichtung 24 voneinander getrennt werden können.

Bei den Riegeln 4 des ersten Schnallenbauteils handelt es sich im gezeigten Ausführungsbeispiel um in sich starre Bauteile, welche jeweils um ihre Schwenkachse 15 zwischen der Verriegelungs- und der Entriegelungsstellung hin und her geschwenkt werden können. Ein in Form eines Gummirings ausgebildetes elastisches Rückstellelement 8 spannt die beiden Riegel 4 des ersten Schnallenbauteils 2 in Richtung ihrer Verriegelungsstellung gem. Fig. 3 vor. Hierdurch wird somit erreicht, dass, wenn die Riegel 4 nicht mittels entsprechendem Kraftaufwand in ihre Entriegelungsstellung gedrückt werden, das elastische Rückstellelement 8 sie in Richtung Verriegelungsstellung bewegt bzw. dort hält. Die beiden Riegel 4 sind in einer Schwenkebene 16 schwenkbar. Diese Schwenkebene 16 fällt in den Darstellungen gem. Fig. 3 und 5 mit der Blattebene zusammen. Die Schwenkachsen 15 stehen normal auf dieser Schwenkebene 16.

In der in Fig. 3 dargestellten Verriegelungsstellung hintergreift jeder Riegel 4 eine Verriegelungsfläche 5 des zweiten Schnallenbauteils 3 formschlüssig, so dass die Schnallenbauteile 2 und 3 nicht in Zugrichtung 24 auseinandergezogen und damit auch nicht voneinander getrennt werden können.

Die Gegenriegel 6 befinden sich im Gehäuse 11 des zweiten Schnallenbauteils 3. Sie sind parallel zu den Zugrichtungen 24 hin und her verschiebbar im Gehäuse 11 des zweiten Schnallenbauteils 3 gelagert. Die elastischen Rückstellelemente 9, hier in Form von Schraubenfedern ausgebildet, spannen die Gegenriegel 6 in Richtung ihrer in Fig. 3 dargestellten Verriegelungsstellung vor. Die elastischen Rückstellelemente 9 drücken also die Gegenriegel 6 in ihre Verriegelungsstellung, wenn dies nicht von außen durch entsprechenden Druck auf die Betätigungsflächen 14 der jeweiligen Gegenriegel 6 verhindert wird. Die Gegenriegel 6 weisen im gezeigten ersten Ausführungsbeispiel jeweils eine Stützfläche 7 auf. In der Verriegelungsstellung gem. Fig. 3 stützen die Gegenriegel 6 mit ihren Stützflächen 7 jeweils einen der Riegel 4 derart ab, dass der jeweilige Riegel 4 in seiner Verriegelungsstellung arretiert ist und nicht in seine Entriegelungsstellung bewegt werden kann. Fig. 3 zeigt diese Verriegelung bzw. Arretierung der Riegel 4. In Fig. 5 befinden sich, wie gesagt, Riegel 4 und Gegenriegel 6 in der jeweiligen Entriegelungsstellung. In dieser wird der Riegel 4 nicht mehr von den jeweiligen Stützflächen 7 der Gegenriegel 6 abgestützt bzw. arretiert.

Um von der Situation gem. Fig. 3 zu der Situation gem. Fig. 5 zu kommen, müssen somit die Gegenriegel 6, und nach deren Freigabe auch die Riegel 4 gegen die Kraft der jeweiligen elastischen Rückstellelemente 8 und 9 in die jeweiligen Entriegelungsstellungen gedrückt werden. Dies erfolgt erfindungsgemäß durch Drücken auf die jeweiligen Betätigungsflächen 13 und 14 von Riegel 4 und Gegenriegel 6. Damit diese Betätigungsflächen 13 und 14 von außen gut zugänglich sind, sind sie im gezeigten Ausführungsbeispiel jeweils paarweise in einer Eingriffsöffnung 12 des zweiten Schnallenbauteils 3 angeordnet. Dies erlaubt eine Zwei-Finger-Betätigung, indem mit jeweils einem Finger die Betätigungsflächen 13 und 14 in jeder Eingriffsöffnung 12 betätigt werden. Die Betätigung der Betätigungsflächen 13 und 14 kann somit mittels eines einzigen Fingers jeweils simultan erfolgen.

Die Fig. 6 und 7 zeigen das erste Schnallenbauteil 2 und das zweite Schnallenbauteil 3 in einer voneinander getrennten Stellung, wobei allerdings auch die Riegel 4 und Gegenriegel 6 sowie die jeweiligen Deckplatten 20 der Gehäuse 10 und 11 entfernt sind. Zu sehen sind in diesen Darstellungen voneinander getrennt die Fortsätze 22 mit der zentralen Ausnehmung 23 des ersten Schnallenbauteils 2 und der korrespondierende Mittelsteg 21 des zweiten Schnallenbauteils 3. Durch Zusammenwirken des Mittelsteges 21 mit den Fortsätzen 22 bzw. deren zentraler Ausnehmung 23 werden die beiden Schnallenbauteile 2 beim Zusammenstecken aneinander zentriert.

Beim ersten Ausführungsbeispiel handelt es sich somit beim ersten Schnallenbauteil 2 um das männliche Schnallenbauteil, während das zweite Schnallenbauteil 3 das weibliche Schnallenbauteil dieser Schnalle 1 ist.

Bei dem zweiten Ausführungsbeispiel der Erfindung gem. der Fig. 8 bis 14 handelt es sich um eine Schnalle 1, bei der vorzugsweise sowohl das erste Schnallenbauteil 2 als auch das zweite Schnallenbauteil 3 als auch Riegel 4 und Gegenriegel 6 aus Kunststoff bestehen. Natürlich muss auch dies nicht zwingend so sein. Die genannten Bauteile können natürlich auch Metall, Metalllegierungen oder andere Werkstoffe aufweisen bzw. daraus bestehen. Die in den Fig. 8 bis 14 gezeigten Darstellungen sind analog zu den Darstellungsweisen der Fig. 1 bis 7 gewählt. Die Fig. 8 bis 12 zeigen die beiden Schnallenbauteile 2 und 3 jeweils in der Verbindungsstellung. In den Fig. 9 und 10 befinden sich Riegel 4 und Gegenriegel 6 in der jeweiligen Verriegelungsstellung. In den Fig. 11 und 12 befinden sich die Riegel 4 und die Gegenriegel 6 jeweils in der Entriegelungsstellung. Die Fig. 9 und 11 zeigen Draufsichten auf die Schnalle 1, die Fig. 10 und 12 zeigen Längsschnitte, in denen man die innenliegenden Bauteile, also insbesondere die Riegel 4 und Gegenriegel 6 gut sehen kann. Fig. 13 und 14 zeigen das erste Schnallenbauteil 2 und das zweite Schnallenbauteil 3 getrennt voneinander jeweils in Draufsichten.

Die Funktionsweise der Schnalle 1 gem. des zweiten Ausführungsbeispiels entspricht in seinen wesentlichen Grundzügen der Funktionsweise der Schnalle 1 des ersten Ausführungsbeispiels, so dass im Folgenden nur noch auf die Unterschiede eingegangen wird. Der wesentliche Unterschied des zweiten Ausführungsbeispiels zum ersten Ausführungsbeispiel ist, dass, wie insbesondere in den Fig. 10 und 12 zu sehen, die Riegel 4 in sich biegbare Bauteile sind. Sie weisen jeweils stegartige Abschnitte auf, welche als elastische Rückstellelemente 8 wirken. Im gezeigten Ausführungsbeispiel gem. der Fig. 8 bis 14 handelt es sich beim ersten Schnallenbauteil 2 um ein einstückig ausgeformtes Bauteil, vorzugsweise aus Kunststoff, bei dem die Riegel 4 am Gehäuse 10 einstückig angeformt sind. Die Riegel 4 sind somit zumindest bereichsweise nach Art eines Biegegelenkes ausgebildet. Die Schwenkebene 16, in der sie geschwenkt werden können, fällt wiederum mit der Blattebene gem. Fig. 10 und 12 zusammen.

In Fig. 12 sind schematisch auch zwei Finger eingezeichnet, welche durch Drücken auf die jeweiligen Betätigungsflächen 13 und 14 die Riegel 4 die Gegenriegel 6 in ihre jeweilige Entriegelungsstellung gebracht haben.

Das dritte erfindungsgemäße Ausführungsbeispiel gem. der Fig. 15 bis 25 ist günstigerweise ebenfalls als Kunststoffschnalle ausgeführt. Bevorzugt sind somit sowohl erstes Schnallenbauteil 2 als auch zweites Schnallenbauteil 3 als auch Riegel 4 als auch Gegenriegel 6 aus Kunststoff gefertigt. Dies muss aber auch bei diesem Ausführungsbeispiel natürlich nicht zwingend so sein. Auch andere Werkstoffe wie z. B. geeignete Metalle, Metalllegierungen usw. können eingesetzt werden, um diese Art der Schnalle 1 zu realisieren.

Der wesentliche Unterschied zum zweiten Ausführungsbeispiel gem. der Fig. 8 bis 14 besteht beim dritten Ausführungsbeispiel gem. der Fig. 15 bis 25 nun darin, dass nicht nur zwei in einer gemeinsamen Schwenkebene 16 schwenkbare Riegel 4, sondern insgesamt 6 Riegel 4 am ersten Schnallenbauteil 2 vorgesehen sind, welche darüber hinaus nicht in einer einzigen, sondern in zwei, hier orthogonal aufeinander stehenden, Schwenkebenen 16 und 17, wie sie in Fig. 24 eingezeichnet sind, geschwenkt werden können.

Die Fig. 15 bis 21 zeigen wiederum die beiden Schnallenbauteile 2 und 3 dieser Schnalle 1 in der Verbindungsstellung. In den Fig. 16 bis 18 befinden sich die Riegel 4 und die Gegenriegel 6 in der jeweiligen Verriegelungsstellung. In den Fig. 19 bis 21 sind die Riegel 4 und die Gegenriegel 6 in der jeweiligen Entriegelungsstellung dargestellt. Zum Überführen von der Verriegelungs- in die Entriegelungsstellung muss erfindungsgemäß von außen mit dem Finger jeweils auf die in der jeweiligen Eingriffsöffnung 12 gemeinsam angeordneten Betätigungsflächen 13 und 14 gedrückt werden.

Die Fig. 16 und 19 zeigen jeweils Draufsichten, die Fig. 17 und 20 jeweils Längsschnitte und die Fig. 18 und 21 jeweils Längsschnitte in zu den Fig. 17 und 20 orthogonalen Schnittebenen. Die Schnittebenen AA und BB entlang deren die Darstel-

### (weiter auf Seite 12 der ursprünglichen Beschreibung)

lung gem. Fig. 18 und 21 geschnitten sind, sind in den Fig. 16 und 19 gezeigt. Die Schnittebene CC der Fig. 17 ist in Fig. 18 eingezeichnet. Die Schnittebene DD der Fig. 20 ist in Fig. 21 eingezeichnet.

Die elastischen Rückstellelemente 8 des ersten Schnallenbauteils 2 sind wie beim zweiten Ausführungsbeispiel bei jedem Riegel 4 als Biegefedern ausgebildet. Alle Riegel 4 sind somit in sich zumindest bereichsweise elastisch biegbare Bauteile. Die in den Fig. 17 und 20 besonders gut sichtbaren Riegel 4, welche auch über den Eingriff in die Eingriffsöffnung 12 von Hand betätigbar sind, sind in der Schwenkebene 16 schwenkbar. Die anderen vier Riegel 4, welche besonders gut in den Fig. 18 und 21 zu sehen sind, sind in den jeweiligen Schwenkebenen 17 schwenkbar.

Die gegen die elastischen Rückstellelemente 9 in ihre Entriegelungsstellung verschiebbaren Gegenriegel 6 arretieren in ihrer Verriegelungsstellung gem. der Fig. 17 und 18 alle sechs Riegel 4. Die dazu zum Einsatz kommenden Stützflächen 7 sind in den Fig. 20 und 21 besonders gut zu sehen. Die Art der Arretierung der Riegel 4 mittels der Gegenriegel 6 in der jeweiligen Verriegelungsstellung ist in den Fig. 17 und 18 dargestellt.

Damit die Schnallenbauteile 2 und 3 durch Auseinanderziehen in Zugrichtung 24 voneinander getrennt werden können, müssen die Gegenriegel 6 in ihre Entriegelungsstellung gebracht werden, damit die Riegel 4 des ersten Schnallenbauteils 2 ebenfalls in ihre Entriegelungsstellung gedrückt werden können. Um die Riegel 4 in ihre Entriegelungsstellung zu drücken, reicht es aus, die beiden in den Fig. 17 und 20 besonders gut sichtbaren Riegel 4 mittels ihrer Betätigungsflächen 13 zu betätigen. Hierdurch werden sie in die in Fig. 20 gezeigte Entriegelungsstellung geschwenkt. Bei dieser Schwenkbewegung in die Entriegelungsstellung drücken sie über die Übertragungsflächen 18, wie sie insbesondere in den Fig. 23 und 24 zu sehen sind, aber auch die in den Fig. 18 und 21 besonders gut sichtbaren Riegel 4 in die Entriegelungsstellung gem. Fig. 21. Dieses Zusammenwirken der in der Schwenkebene 16 schwenkbaren Riegel 4 mit den in den Schwenkebenen 17 schwenkbaren Riegeln 4 ist besonders gut in Fig. 24 zu erkennen. Aus dieser Figur ist auch besonders gut ersichtlich, dass es sich bei den Übertragungsflächen 18 günstigerweise um ein Zusammenwirken von Schrägflächen handelt, so dass aus einem Zusammendrücken der äußeren Riegel 4 mittels ihrer Betätigungsflächen 13 parallel zur Schwenkebene 16 ein Zusammendrücken der anderen Riegel 4 in Richtung parallel zu deren Schwenkebenen 17 folgt. Der Vollständigkeit halber wird noch darauf hingewiesen, dass die Schwenkebene 16 mit den Blattebenen der Fig. 17 und 20 zusammenfällt und die Schwenkebenen 17 mit den Blattebenen gem. der Fig. 18 und 21 bzw. mit dazu parallelen Ebenen zusammenfallen.

Bei der in den Fig. 15 bis 25 beispielhaft gezeigten dritten Ausführungsform der Erfindung ist somit vorgesehen, dass zumindest ein, in einer ersten der Schwenkebenen 16 schwenkbarer Riegel 4 eine Übertragungsfläche 18 aufweist und mittels Verschwenken dieses ersten Riegels 4 von dessen Verriegelungsstellung in dessen Entriegelungsstellung und mittels der Übertragungsfläche 18 zumindest ein zweiter, in einer zweiten der Schwenkebenen 17 schwenkbarer Riegel 4 von dessen Verriegelungsstellung in dessen Entriegelungsstellung schwenkbar ist.

Fig. 22 und 23 zeigen die beiden Schnallenbauteile 2 und 3 wiederum in voneinander getrenntem Zustand. In Fig. 23 befinden sich die Riegel 4 in einer Stellung, die der jeweiligen Verriegelungsstellung entspricht, wenn die beiden Bauteile 2 und 3 in der Verbindungsstellung sind. In Fig. 25 sind die Riegel 4 in ihre jeweilige Entriegelungsstellung zusammengedrückt.

### Legende

### zu den Hinweisziffern:

- 1: Schnalle
- 2: erstes Schnallenbauteil
- 3: zweites Schnallenbauteil
- 4: Riegel
- 5: Verriegelungsfläche
- 6: Gegenriegel
- 7: Stützfläche
- 8: elastisches Rückstellelement
- 9: elastisches Rückstellelement
- 10: Gehäuse
- 11: Gehäuse
- 12: Eingriffsöffnung
- 13: Betätigungsfläche
- 14: Betätigungsfläche
- 15: Schwenkachse
- 16: Schwenkebene
- 17: Schwenkebene
- 18: Übertragungsfläche
- 19: Gurtaufnahme
- 20: Deckplatte
- 21: Mittelsteg
- 22: Fortsatz
- 23: zentrale Ausnehmung
- 24: Zugrichtung

## Patentansprüche

1. Schnalle (1) mit einem ersten Schnallenbauteil (2) und mit zumindest einem zweiten Schnallenbauteil (3), wobei das erste Schnallenbauteil (2) zumindest einen Riegel (4) aufweist, welcher zwischen einer Verriegelungsstellung des Riegels (4) und einer Entriegelungsstellung des Riegels (4) hin und her bewegbar ist, wobei in einer Verbindungsstellung der Schnallenbauteile (2, 3) der Riegel (4) in seiner Verriegelungsstellung eine Verriegelungsfläche (5) des zweiten Schnallenbauteils (3) zur Verriegelung der beiden Schnallenbauteile (2, 3) miteinander hintergreift und der Riegel (4) zum Trennen der Schnallenbauteile (2, 3) in seine Entriegelungsstellung bewegbar ist, wobei das zweite Schnallenbauteil (3) zumindest einen Gegenriegel (6) aufweist, welcher zwischen einer Verriegelungsstellung des Gegenriegels (6) und einer Entriegelungsstellung des Gegenriegels (6) hin und her bewegbar ist, **dadurch gekennzeichnet, dass** ein Gehäuse (10, 11) der Schnalle (1), vorzugsweise des zweiten Schnallenbauteils (3), zumindest eine gemeinsame, von außen zugängliche Eingriffsöffnung (12) aufweist und der Riegel (4) und der Gegenriegel (6) jeweils zumindest eine Betätigungsfläche (13, 14) aufweisen, wobei die Betätigungsflächen (13, 14) in der Verbindungsstellung der Schnallenbauteile (2, 3) und in der Verriegelungsstellung des Riegels (4) und des Gegenriegels (6) von außen durch die Eingriffsöffnung (12) von Hand betätigbar sind.

2. Schnalle (1) nach Anspruch 1, **dadurch gekennzeichnet, dass** der Gegenriegel (6) zumindest eine Stützfläche (7) aufweist und in seiner Verriegelungsstellung mit seiner Stützfläche (7) den oder zumindest einen der Riegel (4) in dessen Verriegelungsstellung arretiert.

3. Schnalle (1) nach Anspruch 1 oder 2, **dadurch gekennzeichnet, dass** das erste Schnallenbauteil (2) zumindest ein elastisches Rückstellelement (8) aufweist, welches den Riegel (4) in Richtung seiner Verriegelungsstellung vorspannt und/oder dass das zweite Schnallenbauteil (3) zumindest ein elastisches Rückstellelement (9) aufweist, welches den Gegenriegel (6) in Richtung seiner Verriegelungsstellung vorspannt.

4. Schnalle (1) nach einem der Ansprüche 1 bis 3, **dadurch gekennzeichnet, dass** der Riegel (4) in oder an einem Gehäuse (10) des ersten Schnallenbauteils (2) bewegbar, vorzugsweise schwenkbar, gelagert ist und/oder der Gegenriegel (6) in oder an einem Gehäuse (11) des zweiten Schnallenbauteils (3) bewegbar, vorzugsweise verschiebbar, gelagert ist.

5. Schnalle (1) nach einem der Ansprüche 1 bis 4, **dadurch gekennzeichnet, dass** der Gegenriegel (6) zwischen seiner Verriegelungsstellung und seiner Entriegelungsstellung hin und her verschiebbar ist.

6. Schnalle (1) nach einem der Ansprüche 1 bis 5, **dadurch gekennzeichnet, dass** der Riegel (4) zwischen seiner Verriegelungsstellung und seiner Entriegelungsstellung hin und her verschwenkbar ist.

7. Schnalle (1) nach einem der Ansprüche 1 bis 6, **dadurch gekennzeichnet, dass** der Riegel (4) ein um eine Schwenkachse (15) schwenkbar gelagertes, in sich starres Bauteil ist oder dass der Riegel (4) ein in sich elastisch biegbares Bauteil ist.

8. Schnalle (1) nach einem der Ansprüche 1 bis 7, **dadurch gekennzeichnet, dass** das erste Schnallenbauteil (2) zumindest zwei, vorzugsweise zumindest vier, Riegel (4) aufweist, welche in zumindest zwei verschiedenen, vorzugsweise normal aufeinander stehenden, Schwenkebenen (16, 17) schwenkbar gelagert sind.

9. Schnalle (1) nach Anspruch 8, **dadurch gekennzeichnet, dass** zumindest ein, in einer ersten der Schwenkebenen (16, 17) schwenkbarer Riegel (4) eine Übertragungsfläche (18) aufweist und mittels Verschwenken dieses ersten Riegels (4) von dessen Verriegelungsstellung in dessen Entriegelungsstellung und mittels der Übertragungsfläche (18) zumindest ein zweiter, in einer zweiten der Schwenkebenen (16, 17) schwenkbarer Riegel (4) von dessen Verriegelungsstellung in dessen Entriegelungsstellung schwenkbar ist.

## Claims

1. A buckle (1) with a first buckle component (2) and with at least one second buckle component (3), wherein the first buckle component (2) has at least one catch (4) movable to and fro between a locking position of the catch (4) and an unlocking position of the catch (4), wherein in a connecting position of the buckle components (2, 3), the catch (4) engages behind a locking surface (5) of the second buckle component (3) to lock the two buckle components (2, 3) to one another in its locking position and the catch (4) is movable into its unlocking position to separate the buckle components (2, 3), wherein the second buckle component (3) has at least one counter catch (6) movable to and fro between a locking position of the counter catch (6) and an unlocking position of the counter catch (6), **characterized in that** a housing (10, 11) of the buckle (1), preferably of the second buckle component (3), has at least one common access opening (12) accessible from the exterior and the catch (4) and the counter catch (6) each have at least one actuating surface (13,14), wherein the actuating surfaces (13,14) are manually actuatable from the exterior through the access opening (12) in the connecting position of the buckle components (2, 3) and in the locking position of the catch (4) and the counter catch (6).

2. A buckle (1) according to claim 1, **characterized in that** the counter catch (6) has at least one supporting surface (7) and in its locking position locks the catch (4) or at least one of the catches (4) in its locking position with its supporting surface (7).

3. A buckle (1) according to claim 1 or 2, **characterized in that** the first buckle component (2) has at least one resilient restoring element (8) which pretensions the catch (4) in the direction of its locking position and/or **in that** the second buckle component (3) has at least one resilient restoring element (9) which pretensions the counter catch (6) in the direction of its locking position.

4. A buckle (1) according to any one of claims 1 to 3, **characterized in that** the catch (4) is movably mounted in or on a housing (10) of the first buckle component (2), preferably pivotably mounted, and/or the counter catch (6) is movably mounted in or on a housing (11) of the second buckle component (3), preferably displaceably mounted.

5. A buckle (1) according to any one of claims 1 to 4, **characterized in that** the counter catch (6) is displaceable to and fro between its locking position and its unlocking position.

6. A buckle (1) according to any one of claims 1 to 5, **characterized in that** the catch (4) is pivotable to and fro between its locking position and its unlocking position.

7. A buckle (1) according to any one of claims 1 to 6, **characterized in that** the catch (4) is an inherently rigid component mounted so as to be pivotable about a pivot axis (15) or **in that** the catch (4) is an inherently resiliently-bendable component.

8. A buckle (1) according to any one of claims 1 to 7, **characterized in that** the first buckle component (2) has at least two, preferably at least four, catches (4) which are pivotably mounted in at least two different pivot planes (16, 17) which are preferably on top of each other in a normal manner.

9. A buckle (1) according to claim 8, **characterized in that** at least one catch (4) pivotable in a first of the pivot planes (16, 17) has a transfer surface (18) and, by means of pivoting of this first catch (4) from its locking position into its unlocking position and by means of the transfer surface (18), at least one second catch (4), pivotable in a second of the pivot planes (16, 17), is pivotable from its locking position into its unlocking position.

## Revendications

1. Boucle (1) comprenant un premier élément de boucle (2) et au moins un second élément de boucle (3), le premier élément de boucle (2) comprenant au moins un verrou (4) pouvant être déplacé entre une position de blocage du verrou (4) et une position de déblocage du verrou (4), dans une position de liaison des éléments de boucle (2, 3), le verrou (4) s'engageant en arrière d'une surface de blocage (5) du second élément de boucle (3) dans sa position de blocage pour bloquer ensemble les deux éléments de boucle (2, 3), et pouvant être déplacé dans sa position de blocage pour permettre de séparer les éléments de boucle (2, 3), le second élément de boucle (3) comprenant au moins un verrou antagoniste (6) qui peut être déplacé entre une position de blocage du verrou antagoniste (6) et une position de déblocage du verrou antagoniste (6), **caractérisé en ce qu'**
un boîtier (10, 11) de la boucle (1) de préférence du second élément de boucle (3) comporte au moins une ouverture d'engagement commune (12), accessible de l'extérieur, et le verrou (4) et le verrou antagoniste (6) comprennent chacun au moins une surface d'actionnement (13, 14), les surfaces d'actionnement (13, 14) pouvant être actionnées manuellement de l'extérieur au travers de l'ouverture d'engagement (12) dans la position de liaison des éléments de boucle (2, 3) et dans la position de verrouillage du verrou (4) et du verrou antagoniste (6).

2. Boucle (1) conforme à la revendication 1,
**caractérisée en ce que**
le verrou antagoniste (6) comprend au moins une surface d'appui (7), et dans sa position de blocage, bloque par cette surface d'appui (7) le ou au moins l'un des verrou(s) (4) dans sa position de blocage.

3. Boucle (1) conforme à la revendication 1 ou 2,
**caractérisée en ce que**
le premier élément de boucle (2) comprend au moins un élément de rappel élastique (8) qui précontraint le verrou (4) dans la direction de sa position de blocage et/ou le second élément de boucle (3) comprend au moins un élément de rappel élastique (9) qui précontraint le verrou antagoniste (6) en direction de sa position de blocage.

4. Boucle (1) conforme à l'une des revendications 1 à 3,
**caractérisée en ce que**
le verrou (4) est monté mobile de préférence pivotant dans ou sur le boîtier (10) du premier élément de boucle (2) et/ou le verrou antagoniste (6) est monté mobile de préférence coulissant dans ou sur le boîtier (11) du second élément de boucle (3).

5. Boucle (1) conforme à l'une des revendications 1 à 4,
**caractérisée en ce que**
le verrou antagoniste (6) peut coulisser entre sa position de blocage et sa position de déblocage.

6. Boucle (1) conforme à l'une des revendications 1 à 5,
**caractérisée en ce que**
le verrou (4) peut pivoter entre sa position de blocage et sa position de déblocage.

7. Boucle (1) conforme à l'une des revendications 1 à 6,
**caractérisée en ce que**
le verrou (4) est constitué par un élément rigide en lui-même monté pivotant autour d'un axe de pivotement (15) ou le verrou (4) est constitué par un élément en lui-même élastiquement flexible.

8. Boucle (1) conforme à l'une des revendications 1 à 7,
**caractérisée en ce que**
le premier élément de boucle (2) comprend au moins deux et de préférence au moins quatre verrous (4) qui sont montés pivotants dans au moins deux plans de pivotement différents (16, 17) de préférence perpendiculaires l'un à l'autre.

9. Boucle (1) conforme à la revendication 8,
**caractérisée en ce qu'**
au moins un verrou (4) pivotant dans un premier des plans de pivotement (16, 17) comprend une surface de transmission (18), et par pivotement de ce premier verrou (4) de sa position de blocage à sa position de déblocage et au moyen de la surface de transmission (18) au moins un second verrou (4) pivotant dans un second des plans de pivotement (16, 17) peut pivoter de sa position de blocage dans sa position de déblocage.
